# FASCICULE DE BREVET EUROPEEN

(11) **EP 0 199 333 B1**
(45) Date de publication et mention de la délivrance du brevet: **20.03.1991**
(21) Numéro de dépôt: 86105516.8
(22) Date de dépôt: 22.04.1986
(51) Int. Cl.: G07B 17/00

(54) **Sélecteur d'étiquettes pour machines à affranchir**
Etikettenwähler für Frankiermaschinen
Label selector for franking machines

(30) Priorité: 24.04.1985 FR 8506265
(43) Date de publication de la demande: 29.10.1986
(73) Titulaire: ALCATEL SATMAM, 92220 Bagneux (FR)
(72) Inventeur: Gerbaud, Claude, F-91300 Massy (FR); Tetard, Claude, F-78310 Maurepas (FR)
(74) Mandataire: Weinmiller, Jürgen

(56) Documents cités:
- CH-A- 476 354
- US-A- 2 001 287
- US-A- 4 007 359

## Description

La présente invention concerne d'une manière générale les machines à affranchir. Elle a pour object un sélecteur d'étiquettes pour l'alimentation sélective en étiquettes courtes ou longues d'une machine à affranchir, selon que l'on souhaite y imprimer un timbre d'affranchissement seul ou un timbre d'affranchissement accompagné d'une information fixe supplémentaire telle qu'une flamme publicitaire par exemple.

Les machines à affranchir existantes comportent, de manière connue, dans une tête d'impression à tambour rotatif des premiers moyens affectés à l'impression d'un timbre d'affranchissement et des seconds moyens escamotables affectés à l'impression d'une information fixe, telle qu'une flamme publicitaire, par exemple. Cette même tête est également équipée d'un levier de commande lié à ces seconds moyens d'impression, pour leur escamotage ou non. Le levier de commande est monté en bout de la tête pour son accessibilité ; il est actionnable manuellement dans une première position, pour laquelle les seconds moyens sont escamotés et la tête n'assurera alors que l'impression du timbre d'affranchissement seul, et dans une seconde position pour laquelle les seconds moyens d'impression sont non escamotés et la tête d'impression assurera l'impression du timbre d'affranchissement et de la flamme publicitaire à la suite l'une de l'autre.

Cette impression simple ou double est effectuée soit directement sur des enveloppes soit sur des étiquettes courtes ou longues selon l'impression qu'elles doivent recevoir. Les étiquettes après impression seront collées sur des plis ou paquets. Dans ces machines d'affranchissement, la tête d'impression et un contre-rouleau associé sont montés pour recevoir entre eux les enveloppes entraînées par un mécanisme de transport ainsi que les étiquettes à imprimer. Ces étiquettes sont délivrées par un distributeur automatique d'étiquettes équipant les machines d'affranchissement.

Dans les distributeurs automatiques d'étiquettes, les étiquettes sont avantageusement prélevées à la demande sur un ruban continu d'affranchissement sectionné à la longueur des étiquettes voulues. Le ruban d'affranchissement est entraîné de manière intermittente, en réponse à une commande extérieure, pour dégager en réponse à une autre commande extérieure de sélection d'étiquette courte ou longue une première ou une deuxième longueur de ruban qui est sectionnée par un couteau.

Dans de telles machines d'affranchissement, l'opérateur qui positionne le levier de commande d'impression simple ou double de la tête doit aussi assurer la commande extérieure de sélection d'étiquette convenable.

On connait également par le document CH-A-476 354 une machine à affranchir dont la tête d'impression est à moyens rétractables d'impression commandés par un électro-aimant, selon la longueur des étiquettes qu'elle reçoit d'un distributeur d'étiquettes courtes et longues. Dans le distributeur d'étiquettes, une tige-manivelle du mécanisme d'avance de longueur de bande d'étiquettes est à bouton de sélection de longueur d'étiquettes pour l'opérateur et prend l'une ou l'autre de deux positions possibles auxquelles correspondent les deux longueurs d'étiquettes. Une plaque, appartenant à cette tige-manivelle et présentant une patte, assure en correspondance l'ouverture d'un micro-interrupteur lors de la sélection d'étiquettes longues et sa fermeture lors de la sélection d'étiquettes courtes. Ce micro-interrupteur est inséré dans le circuit d'alimentation de l'électro-aimant de commande des moyens rétractables d'impression, pour leur mise en position rétractée ou relevée selon que l'armature de l'électro-aimant est excitée ou au repos.

Le but de la présente invention est de réaliser une commande sûre et fiable de sélection entre étiquettes courtes et étiquettes longues que délivre un distributeur d'étiquettes à une machine d'affranchissement, pour exclure une impression double alors que la machine d'affranchissement est alimentée en étiquettes courtes, pour lesquelles une partie de l'impression double passerait sur le contre-rouleau.

La présente invention a donc pour objet un sélecteur d'étiquettes de distributeur d'étiquettes courtes et longues assurant, en réponse à une commande manuelle, l'alimentation sélective d'une machine d'affranchissement couplée au distributeur et comportant un tambour d'impression équipé de premiers moyens fixes d'impression d'un timbre d'affranchissement et de seconds moyens rétractables d'impression d'une information supplémentaire dite flamme publicitaire et des moyens de commande couplés mécaniquement auxdits seconds moyens d'impression pour leur actionnement sélectif dans une première position rétractée de non impression de flamme publicitaire et dans une seconde position relevée d'impression de flamme publicitaire, ledit sélecteur étant couplé auxdits moyens de commande des seconds moyens d'impression et caractérisé en ce qu'il comporte lesdits moyens de commande constitués par un levier manuel à deux positions pour les deux positions des seconds moyens d'impression, monté en bout du tambour, dit levier de publicité et constituant également ladite commande manuelle du sélecteur, et un détecteur de position dudit levier, ledit détecteur de position comportant un émetteur et un récepteur montés relativement audit levier de publicité pour être couplés l'un à l'autre dans l'une seule choisie des deux positions du levier et étant relié audit distributeur d'étiquettes, pour lui délivrer directement un signal de sélection de la longueur d'étiquette.

Selon un mode réalisation préféré du sélecteur, lesdits émetteur et récepteur sont montés tous deux à distance du levier et forment une même tête opto-électronique, et ledit levier porte un miroir assurant leur couplage pour celle des positions du levier pour laquelle lesdits seconds moyens affectés à l'impression de la flamme publicitaire sont escamotés, pour la non impression de la flamme publicitaire.

Les caractéristiques et les avantages de la présente invention ressortiront de la description d'un exemple de réalisation illustré dans le dessin ci-annexé. Dans ce dessin la figure unique représente schématiquement une machine à affranchir équipée d'un sélecteur d'étiquettes selon l'invention.

La machine à affranchir étant en tant que telle de type connu, on l'a simplement schématisée en illustrant dans la figure un tambour d'impression 1, solidaire d'un arbre 2 pour son entraînement en rotation, selon la flèche 3. Ce tambour appartient à la tête d'impression de la machine. Il porte une première plaque gravée d'impression, dite plaque d'affranchissement ; cette première plaque 4 incurvée est fixe sur la périphérie du tambour. Des moyens d'impression de montant d'affranchissement et en général de date, par exemple du type à roues d'impression internes au tambour et réglables en position ou de type à dispositif d'impression à jet d'encre commandé en synchronisme avec le tambour, non représentés, lui sont associés, pour l'impression à travers des fenêtres convenables qu'elle présente des indications correspondantes d'affranchissement.

Le tambour d'impression 1 porte également une seconde plaque gravée d'impression 5 montée escamotable sur sa périphérie. Cette seconde plaque d'impression 5 dite plaque de flamme publicitaire est destinée à l'impression éventuelle d'une information supplémentaire fixe, telle qu'une flamme publicitaire par exemple. Cette plaque de flamme publicitaire est liée par un jeu de tringles articulées symbolisées par la liaison en traits mixtes 6 à un levier de commande 7. Le levier de commande 7, dit levier de publicité, est monté en bout du tambour d'impression 1 et est actionnable par un opérateur dans une première position, donnée en pointillés, pour laquelle la plaque de flamme publicitaire 5 est mise en position escamotée également illustrée en correspondance en pointillés, et dans une seconde position, donnée en traits pleins, pour laquelle la plaque de flamme publicitaire 5 est mise en position non escamotée ou d'impression donnée en correspondance en traits pleins.

Un méplat 8 sur le tambour d'impression permet de définir une position de repos du tambour et le repérage de cette position de repos. C'est dans cette position de repos du tambour que le levier de publicité 7 est mis dans l'une de ses première et deuxième positions de commande de positionnement de la plaque de flamme publicitaire.

Avantageusement, bien que non représentés, des moyens de guidage, de type bille terminale, sollicités élastiquement sont prévus sur la face arrière du levier 7 et deux empreintes cylindres reliées par une rainure en arc de cercle sont prévues dans la face terminale du tambour pour que les première et seconde positions du levier soient des positions stables.

Un contre-rouleau d'impression 10 entraîné en rotation sur son axe 11, selon la flèche 12, est monté sous le tambour d'impression 1. Ce contre-rouleau 10, comme le tambour 1, est supporté par la châssis non illustré de la machine. Le contre-rouleau 10 est en pratique sollicité élastiquement pour coopérer efficacement avec le tambour lors de l'impression ; au repos de la tête d'impression, le méplat 8 du tambour est en regard du contre-rouleau en ménageant entre eux un intervalle relativement large.

Dans la machine à affranchir, une table 14, dite table d'impression d'enveloppes, définit le chemin du guidage et d'entraînement d'enveloppes entre le tambour d'impression 1 et le contre-rouleau d'impression 10. Les enveloppes sont entraînées selon la flèche 15 entre le tambour et le contre-rouleau ; une fois l'impression effectuée, elles sont évacuées selon la flèche 16. Dans cette même machine à affranchir une goulotte d'entrée 20 définit le chemin de guidage et d'entraînement d'étiquettes entre le tambour d'impression et le contre-rouleau et une goulotte 21 définit la sortie des étiquettes imprimées.

Entre ces deux goulottes, une pièce 22 à fenêtre assure le guidage des étiquettes uniquement par leurs bords, sur la partie supérieure du contre-rouleau face au tambour d'impression. Les étiquettes sont entraînées selon la flèche 23 dans la goulotte 20 ; un galet 24 montré disposé en pression avec le contre-rouleau assure leur entraînement sur le contre-rouleau, une fois imprimées elles sont évacuées selon la flèche 25.

La goulotte d'entrée 20 est constituée par la sortie d'un distributeur automatique d'étiquettes 30, de type général connu, qui en pratique équipe la machine d'affranchissement. Ce distributeur 30, dont la description n'est pas faite en détail ci-aprés, assure à partir d'un ruban d'affranchissement continu 31, monté en rouleau, l'alimentation de la machine d'affranchissement en étiquettes courtes et longues, à la demande. Il comporte à cet effet, une première entrée de commande extérieure 32, pour la commande de distribution d'étiquettes, et une seconde entrée de commande 33 pour la commande de sélection entre étiquette courte ou longue. En répose à ces deux commandes, un mécanisme 34 assure l'entraînement du ruban sur une première ou une seconde longueur donnée pour le prélèvement sur le ruban de l'étiquette convenable.

Selon la présente invention, la machine d'affranchissement est en outre équipée d'un sélecteur d'étiquettes 40 qui assure directement la commande de l'entrée 33 à laquelle sa sortie est connectée. Le sélecteur 40 constitue un détecteur de l'une seule choisie des positions du levier de publicité 7, pour la position de repos du tambour 1. Il comporte un émetteur E et un récepteur R montés relativement au levier 7 pour n'être couplés l'un à l'autre que lorsque le levier est dans la position choisie du levier.

Dans la figure, cet émetteur et ce récepteur sont montés à distance du levier en une même tête opto-électronique de détection 41, émettrice-réceptrice E/R, incorporant ou reliée à des circuits d'amplification et de traitement du signal électrique de sortie du récepteur. Le levier porte, quant à lui un miroir réfléchissant 42 recevant la lumière issue de l'émetteur et la renvoyant sur le récepteur lorsque le levier 7 est dans ladite première position, pour laquelle la plaque d'impression de flamme publicitaire 5 est en position escamotée ou de non impression.

La tête de détection 41 est montée sous la table d'impression d'enveloppes 14, dans laquelle est ménagée, une fenêtre 43 transparente aux rayons lumineux, sur la trajectoire du rayonnement lumineux émis par la tête et réfléchi en retour par le miroir. Cette trajectoire est illustrée en 44 ; elle est dans la figure sensiblement perpendiculaire au miroir pour cette première position du levier. Un support 45 fixé sur la tête 41 assure le maintien de la tête 41 sur le châssis de la machine.

Lorsque le levier 7 est dans cette première position de non impression de flamme publicitaire, par le couplage entre l'émetteur et le récepteur réalisé par le miroir 42, la tête délivre sur l'entrée 33 du distributeur un signal de sélection d'étiquette courte. Lorsque le levier 7 est par contre dans la position d'impression de flamme publicitaire, donnée en traits pleins, le signal délivré par la tête traduit l'absence de couplage entre l'émetteur et le récepteur, ce signal sur l'entrée 33 constitue le signal de sélection d'une étiquette longue. Bien entendu, dans le distributeur d'étiquettes le signal sur l'entrée 33 de sélection d'étiquette courte ou longue ne sera pris en compte que lorsque le tambour d'impression 1 est en position de repos et qu'une commande de distribution d'étiquette sera appliqué sur l'entrée 32. A cet effet, dans le distributeur d'étiquettes 30, un circuit 35 commandé par le signal de distribution d'étiquette présent sur l'entrée 32 assure un échantillonnage ou une détection du niveau du signal appliqué par la tête 41 sur l'entrée 33, pour commander en conséquence lesdits moyens 34 d'entraînement du ruban.

Dans la réalisation décrite, le sélecteur d'étiquettes est monté pour assurer la détection à distance de la position de non impression de flamme publicitairs du levier 7 pour laquelle le distributeur délivre une étiquette courte. La détection de cette position précise plutôt que de l'autre est particulièrement avantageuse. En effet, en cas d'une éventuelle défaillance de la tête, son signal de sortie appliqué à l'entrée 33 traduira une commande de sélection d'étiquette longue, ceci même si le levier est dans la première position pour laquelle la plaque de flamme publicitaire est escamotée. Le choix contraire, consistant à effectuer la dètection de l'autre position du levier, conduirait, par contre, en cas de défaillance éventuelle de la tête, à la sélection d'une étiquette courte et alors à un transfert possible de la flamme publicitaire sur le contre-rouleau si une défaillance de la tête de détection survenait.

Le présente invention a été décrite en regard de l'exemple de réalisation illustré. Il est évident que les moyens propres à la tête d'impression et au distributeur d'étiquettes, qui ont été indiqués ci-avant d'une manière générale pour une réalisation particulière de l'invention, ne peuvent en tant que tels constituer une limitation de la portée de l'invention telle que définie par les revendications. L'agencement de l'émetteur et du récepteur en une même tête opto-èlectronique bien qu'avantageux ne peut davantage constituer une limitation du mode de détection à distance de position du levier de commande d'impression de flamme publicitaire.

## Revendications

1. Sélecteur d'étiquettes de distributeur d'étiquettes courtes et longues assurant, en réponse à une commande manuelle, l'alimentation sélective d'une machine d'affranchissement couplée au distributeur et comportant un tambour d'impression (1) équipé de premiers moyens fixes (4) d'impression d'un timbre d'affranchissement et de seconds moyens rétractables (5) d'impression d'une information supplémentaire dite flamme publicitaire et des moyens de commande (7) couplés mécaniquement auxdits seconds moyens d'impression pour leur actionnement sélectif dans une première position rétractée de non impression de flamme publicitaire et dans une seconde position relevée d'impression de flamme publicitaire, ledit sélecteur étant couplé auxdits moyens de commande (7) des seconds moyens d'impression et caractérisé en ce qu'il comporte lesdits moyens de commande (7) constitués par un levier manuel à deux positions pour les deux positions des seconds moyens d'impression, monté en bout du tambour, dit levier de publicité et constituant également ladite commande manuelle du sélecteur, et un détecteur de position (41) dudit levier, ledit détecteur de position comportant un émetteur et un récepteur montés relativement audit levier de publicité pour être couplés l'un à l'autre dans l'une seule choisie des deux positions du levier et étant relié audit distributeur d'étiquettes (30) pour lui délivrer directement un signal de sélection de la longueur d'étiquette.

2. Sélecteur d'étiquettes selon la revendication 1, caractérisé en ce que lesdits émetteur et récepteur (41) sont couplés l'un à l'autre pour celle des deux positions dudit levier de publicité (7) correspondant à la première position rétractée des seconds moyens d'impression (5).

3. Sélecteur d'étiquettes selon la revendication 2, caractérisé en ce que lesdits émetteur et récepteur (41) sont opto-électroniques et montés tous deux à distance dudit levier de publicité (7) dans une même tête émettrice-réceptrice, et en ce que ledit levier (7) est équipé d'un moyen (42) assurant leur couplage pour ladite position choisie dudit levier.

4. Sélecteur d'étiquettes selon l'une des revendications 1 à 3, caractérisé en ce qu'il comporte un circuit (35) de détection de niveau du signal sélection, déclenché par un signal de commande de distribution d'étiquette.

## Claims

1. A label selector for a dispenser of short and long labels adapted to ensure in response to a manual control the selective feeding of a franking machine coupled to the dispenser and comprising a printing drum (1), which is fitted with first means (4) for printing a franking stamp and with second retractable means (5) for printing a supplementary information, referred to as advertizing slogan, and control means (7) mechanically coupled to said second printing means for their selective positioning into a first retracted position ecluding the printing of the advertizing slogan, or into a second non-retracted position allowing the printing of the advertizing slogan, said selector being coupled to said means (7) for controlling the second printing means, characterized in that it comprises said control means (7) constituted of a manual lever having two positions allocated to the two positions of the second printing means and mounted on the end of the drum, referred to as advertizing lever and constituting also said manual control of the selector, and a detector (41) for detecting the position of said lever, said position detector comprising an emitter and a receiver which are mounted relative to said advertizing lever for being coupled with one another in only one selected position of the two lever positions, and being connected to said label dispenser (30) for delivering a signal for selecting the label length directly to the dispenser.

2. A label selector according to claim 1, characterized in that said emitter and receiver (41) are coupled to each other in that advertizing slogan lever (7) position which corresponds to the first, retracted position of the second printing means (5).

3. A label selector according to claim 2, characterized in that said emitter and receiver (41) are opto-electronic components and are mounted both at a distance from said advertizing slogan lever (7) in a single emitter-receiver head, and that said lever (7) is fitted with means (42) to ensure their coupling in said chosen position of said lever.

4. A label detector according to one of the claims 1 to 3, characterized in that it comprises a circuit (35) for detecting the level of the selection signal triggered by a signal intended to control the label dispensing.

## Patentansprüche

1. Etikettenwähler für einen Spender von kurzen und langen Aufklebern, der aufgrund einer manuellen Bedienung die selektive Versorgung einer mit dem Spender gekoppelten Frankiermaschine bewirkt und eine Druckwalze (1), die erste feststehende Mittel (4) zum Drucken einer Frankiermarke und zweite zurückziehbare Mittel (5) zum Drucken einer zusätzlichen Information, Werbeslogan genannt, sowie Steuermittel (7) aufweist, die mit den zweiten Druckmitteln zu deren selektiver Einstellung in einer ersten zurückgezogenen Position des Nichtdruckens des Werbeslogans und in einer zweiten ausgerückten Position des Druckens des Werbeslogans mechanisch gekoppelt ist, wobei der Etiketten-Wähler mit den Steuermitteln (7) der zweiten Druckmittel gekoppelt ist, dadurch gekennzeichnet, daß der Etikettenwähler die Steuermittel (7) , bestehend aus einem Handhebel mit zwei Stellungen für die beiden Positionen der zweiten Druckmittel, der am Ende der Walze angebracht ist, Werbehebel genannt wird und zugleich die genannte manuelle Bedienung des Wählers bildet, sowie einen Stellungsdetektor (41) für den Hebel aufweist, wobei der Stellungsdetektor einen Sender und einen Empfänger aufweist, die relativ zum Werbehebel angebracht sind, um in nur einer einzigen gewählten der beiden Stellungen des Hebels miteinander gekoppelt zu sein, und wobei der Detektor mit dem Etikettenspender (30) verbunden ist, um ihm direkt ein Wählsignal für die Etikettenlänge zu liefern.

2. Etikettenwähler nach Anspruch 1, dadurch gekennzeichnet, daß der Sender und der Empfänger (41) für diejenige der beiden Stellungen des Werbehebels (7) miteinander gekoppelt sind, die der ersten zurückgezogenen Position der zweiten Druckmittel (5) entspricht.

3. Etikettenwähler nach Anspruch 2, dadurch gekennzeichnet, daß der Sender und der Empfänger (41) opto-elektronischer Natur sind und beide im Abstand vom Werbehebel (7) in einem gemeinsamen Sender-Empfänger-Kopf angebracht sind, und daß der Hebel (7) mit einem Mittel (42) versehen ist, das deren Kopplung für diese gewählte Stellung des Hebels bewirkt.

4. Etikettenwähler nach einem der Ansprüche 1 bis 3, dadurch gekennzeichnet, daß er eine Schaltung (35) zur Erfassung des Pegels des Wählsignals aufweist, das durch ein Steuersignal des Etikettenspenders ausgelöst wird.
